# EUROPÄISCHE PATENTSCHRIFT

(11) **EP 0 452 831 B1**
(45) Veröffentlichungstag und Bekanntmachung des Hinweises auf die Patenterteilung: **24.11.1993**
(21) Anmeldenummer: 91105896.4
(22) Anmeldetag: 12.04.1991
(51) Int. Cl.: B63B 1/12, B63H 16/20

(54) **Wasserfahrzeug mit Tretantrieb**
Watervehicle with pedal propulsion
Bateau à propulsion actionné par pédales

(30) Priorität: 14.04.1990 DE 9004318 U
(43) Veröffentlichungstag der Anmeldung: 23.10.1991
(73) Patentinhaber: Hassler, Michael P., D-82119 Gauting (DE)
(72) Erfinder: Hassler, Michael P., D-82119 Gauting (DE)
(74) Vertreter: Pöhner, Wilfried Anton, Dr.

(56) Entgegenhaltungen:
- FR-A- 1 025 156
- FR-A- 2 572 354
- US-A- 2 263 911
- US-A- 2 287 706
- US-A- 2 990 804
- US-A- 4 241 688
- US-A- 4 315 475

## Beschreibung

Die Erfindung bezieht sich auf ein Wasserfahrzeug, insbesondere zur Verwendung durch Einzelpersonen, mit zwei Auftriebskörpern, Pedalen, Kurbelstangen und einem Sitz, wobei die Auftriebskörper zwei Rümpfe sind, die mittels eines zerlegbaren Gestänges untereinander so verbunden sind, daß ihre Längsachsen etwa parallel zueinander ausgerichtet sind.

Aus der US-PS 2,263,911 ist ein gattungsgemäßes Wasserfahrzeug bekannt, das zwei parallel angeordnete Rümpfe aufweist, die als Schwimmkörper dienen und durch ein Gestänge lösbar verbunden sind. Der Benutzer plaziert sich auf einem Sitz und betätigt über Pedale und eine Welle einen dem Vortrieb dienenden Propeller. Der Nachteil dieses Wasserfahrzeugs besteht darin, daß es bis auf die Demontage der Rümpfe, auch aufgrund des sperrigen Antriebs, nicht weiter zerlegbar ist und daher nur schwer beispielsweise mit einem PKW transportierbar ist.

In der US-PS 2,287,706 ist ein Wasserfahrzeug beschrieben, dessen zwei Rümpfe durch ein Gestänge fest verbunden sind, das Fahrzeug ist somit nicht zerlegbar. Der Tretantrieb bewirkt über einen Kettenantrieb eine Rotation eines Schaufelrades.

Diesen bekannten, mit einem Tretantrieb versehenen Wasserfahrzeugen ist gemein, daß sie außer einer Demontage der Rümpfe, u.a. durch den sperrigen Antrieb bedingt, nicht weiter zerlegbar und daher schwer mittels eines PKW transportierbar sind.

Der Erfindung liegt daher die Aufgabe zugrunde, ein Wasserfahrzeug mit Tretantrieb zu schaffen, das bei einfachem Aufbau den Vorteil der leichten Zerlegbarkeit und damit die Möglichkeit des Transports mit normalen PKW bietet.

Diese Aufgabe wird erfindungsgemäß dadurch gelöst, daß das Gestänge einen Rahmenkopf aufweist, daß an der Unterseite des Rahmenkopfes eine Gabel befestigt ist, die zwei Gabelarme aufweist, die an ihren unteren Enden von einer Achse durchgriffen werden, an der endseitig mittels der Kurbelstangen die Pedale befestigt sind und daß zwischen den Gabelarmen etwa mittig auf der Achse und mit dieser fest verbunden ein Schaufelrad angebracht ist.

Der mit dieser Anordnung verbundene Vorteil liegt im einfachen und unkomplizierten Aufbau der Antriebsmechanik, die direkt mit der Pedalerie verbunden ist. Es mag sein, daß ein Schaufelrad gegenüber einem Schraubenantrieb einen geringeren irkungsgrad aufweist. Dieser Nachteil wird jedoch durch den Vorteil des einfacheren Aufbaus aufgewogen.

In einer Weiterbildung der Erfindung wird weiterhin vorgeschlagen, daß das Gestänge aus vorzugsweise vier Traversen besteht, die jeweils von einem Rumpf ausgehen umd in einem Rahmenkopf zusammentreffen. Diese Anordnung bietet neben einem einfachen Aufbau vor allem den Vorteil des schnellen Einsetzens und Lösens der Gestängeverbindungen, die allesamt in einem zentralen Punkt, dem Rahmenkopf, zusammenlaufen.

In einer Fortbildung der Erfindung wird weiterhin vorgeschlagen, daß die Traversen aus der durch die Oberseite der Rümpfe beschriebenen Ebene nach oben herausragen.
Der Vorteil dieser pyramidenförmigen Anordnung besteht nun insbesondere darin, daß der Rahmenkopf so eine Lage vergleichsweise hoch über der Wasserfläche einnehmen kann. Der Rahmenkopf eignet sich daher bei dieser Anordnung zur Aufnahme eines Sitzes. Die Steuerung und Änderung der Fahrtrichtung wird besonders einfach dann, wenn der Sitz in größerer Höhe über der Wasserfläche angeordnet ist, so daß durch Gewichtsverlagerung einer der beiden Rümpfe zu tieferem Eintauchen gebracht werden kann. Da sich dadurch der Wasserwiderstand dieses Rumpfes erhöht, ist ein Steuern durch bloße Gewichtsverlagerung möglich.

In einer Fortbildung der Erfindung ist außerdem bevorzugt, daß die Verbindungen zwischen Traversen und Rümpfen und/oder zwischen Traversen und Rahmenkopf lösbare Verbindungen, insbesondere Schraub-, Steck- oder Klemmverbindungen sind. Diese Ausführung der notwendigen Verbindungen bietet vor allem den Vorteil der raschen Zerlegbarkeit des gesamten Wasserfahrzeugs. Bei geeigneter Ausführung der fraglichen Verbindungen wird eine Lösung ohne besonderes Werkzeug möglich sein. Das erfindungsgemäße Wasserfahrzeug kann daher schnell und unschwer demontiert und etwa auf oder in einem PKW zu einer geeigneten Wasserfläche mitgeführt werden.

Bevorzugt ist als Sitz an der Oberseite des Rahmenkopfes einen Sattel zu befestigen. Diese Anordnung bietet den Vorteil der stabilen Befestigung des Sitzes, der sich an dem Punkt abstützt, an dem alle auf das Wasserfahrzeug einwirkenden Kräfte zusammentreffen. Zudem wird sich der Rahmenkopf wegen seiner konstruktionsbedingten zentralen Lage in der Regel etwa vertikal über dem Fahrzeugschwerpunkt befinden. Die Ausführung des Sitzes als Sattel bietet zudem den Vorteil einer aufrechten und ermüdungsfreien Sitzposition.

Weiterhin ist in einer Fortbildung der Erfindung vorgesehen, daß der Sattel an seiner Vorderseite einen Haltegriff aufweist. Er gestattet der auf dem Sattel sitzenden Person eine subjektiv und objektiv stabile Sitzposition einzunehmen.

In einer weiteren Ausbildung der Erfindung wird außerdem vorgeschlagen, daß das Schaufelrad aus einer mit der Achse fest verbundenen, annähernd kreisförmigen, von der Achse im Mittelpunkt durchgriffenen Scheibe und Schaufelblättern besteht, die mit der Scheibe dergestalt fest verbunden sind, daß sie von ihrem Mittelpunkt radial nach außen weisen.

Zur Verbesserung der Manövrierfähigkeit ist ein Ruderblatt zwischen den Rümpfen in das Wasser eintauchend angeordnet. Dessen Verschwenkung erfolgt und wird bestimmt durch einen von dem auf dem Sattel sitzenden Benutzer aus erreichbaren Lenker oder Knauf, bei dessen Verschwenken oder Verdrehen die Position des Ruderblatts geändert wird. Zur Steurung kann auch der Haltegriff genutzt werden.Die Übertragung der Bewegung auf das Ruderblatt erfolgt auf beliebige Weise z.B. durch ein Kabel, ein Gestänge, eine Welle.

In der konkreten baulichen Realisierung ist darüber hinaus bevorzugt, daß die beiden Rümpfe durch weitere Traversen unmittelbar miteinander verbunden sind.

Der mit dieser Anordnung erzielte Vorteil besteht in einer erhöhten Stabilität des gesamten Wasserfahrzeugs gegen Verwindungen, die etwa bei leichtem Wellenschlag eintreten könnten.

Weitere Einzelheiten, Merkmale und Vorteile der Erfindung lassen sich dem nachfolgenden Beschreibungsteil entnehmen, in dem anhand der Zeichnungen ein Ausführungsbeispiel der Erfindung näher erläutert wird. Es zeigen:
Figur 1 ein erfindungsgemäßes Wasserfahrzeug ohne Sattel und Antriebsmechanismus in der Ansicht von oben,
Figur 2 ein erfindungsgemäßes Wasserfahrzeug mit Sattel und Antriebsmechanismus in der Seitenansicht
Figur 3 einen Antriebsmechanismus im Detail

In Fig. 1 ist deutlich erkennbar, daß das erfindungsgemäße Wasserfahrzeug aus zwei parallel zueinander ausgerichteten Rümpfen (1) besteht, die über Gestänge (2) untereinander verbunden sind. Wie aus dieser Zeichnung ebenfalls ersichtlich ist, besteht es im Ausführungsbeispiel aus vier Traversen (3), die jeweils von einem Rumpf (1) ausgehen und in einem Rahmenkopf (4) zusammentreffen.

Wie aus Fig. 2 des weiteren entnehmbar, ist dieser Rahmenkopf (4) mit einem Sattel (5) versehen. An diesem Sattel (5) ist wiederum ein Haltegriff (6) befestigt. Wie in dem in Fig. 2 zeichnerisch dargestellten Ausführungsbeispiel weiterhin erkennbar ist, befindet sich unterhalb des Rahmenkopfs (4) die Gabel (7). Diese ist an ihren unteren Enden von einer Achse (8) durchgriffen, an der die Pedalerie und der Schaufelradantrieb befestigt sind.

Die Details ergeben sich aus dem in Fig. 3 dargestellten Ausführungsbeispiel. Hier ist erkennbar, daß die Gabel (7) an den unteren Enden der Gabelarme von der Achse (8) durchgriffen ist, an der mittels Kurbelstangen (9) die Pedale (10) befestigt sind. Auf dieser Achse (8) wiederum sitzt das Schaufelrad (11). Dieses wiederum besteht - wie in dem zeichnerisch dargestellten Ausführungsbeispiel erkennbar - aus einer Scheibe (12), auf der die Schaufelblätter (13) angeordnet sind.

## Patentansprüche

1. Wasserfahrzeug, insbesondere zur Verwendung durch Einzelpersonen, mit zwei Auftriebskörpern, Pedalen, Kurbelstangen und einem Sitz, wobei die Auftriebskörper zwei Rümpfe sind, die mittels eines zerlegbaren Gestänges untereinander so verbunden sind, daß ihre Längsachsen etwa parallel zueinander ausgerichtet sind, **dadurch gekennzeichnet,** daß das Gestänge einen Rahmenkopf (4) aufweist, daß an der Unterseite des Rahmenkopfes (4) eine Gabel (7) befestigt ist, die zwei Gabelarme aufweist, die an ihren unteren Enden von einer Achse (8) durchgriffen werden, an der endseitig mittels der Kurbelstangen (9) die Pedale (10) befestigt sind und daß zwischen den Gabelarmen etwa mittig auf der Achse (8) und mit dieser fest verbunden ein Schaufelrad (11) angebracht ist.

2. Wasserfahrzeug nach Anspruch 1, **dadurch** **gekennzeichnet,** daß das Gestänge (2) aus vorzugsweise vier Traversen (3) besteht, die jeweils von einem Rumpf (1) ausgehen und im Rahmenkopf (4) zusammentreffen.

3. Wasserfahrzeug nach Anspruch 1 oder 2, **dadurch** **gekennzeichnet,** daß die Traversen (3) aus der durch die Oberseite der Rümpfe (1) beschriebenen Ebene nach oben herausragen.

4. Wasserfahrzeug nach einem der Ansprüche 1 bis 3, **dadurch gekennzeichnet,** daß die Verbindungen zwischen Traversen (3) und Rümpfen (1) und/oder zwischen Traversen (3) und Rahmenkopf (4) lösbare Verbindungen, insbesondere Schraub-, Steck- oder Klemmverbindungen sind.

5. Wasserfahrzeug nach einem der Ansprüche 1 bis 4, **dadurch gekennzeichnet,** daß an dem Rahmenkopf (4) an seiner Oberseite als Sitz ein Sattel (5) befestigt ist.

6. Wasserfahrzeug nach einem der Ansprüche 1 bis 5, **dadurch gekennzeichnet,** daß der Sattel (5) auf seiner Vorderseite einen Haltegriff (6) aufweist.

7. Wasserfahrzeug nach einem der Ansprüche 1 bis 6, **dadurch gekennzeichnet,** daß das Schaufelrad aus einem mit der Achse (8) fest verbundenen, annähernd kreisförmigen, von der Achse (8) etwa im Mittelpunkt durchgriffenen Scheibe (12) und Schaufelblättern (13) besteht, die mit der Scheibe (12) derart fest verbunden sind, daß sie von ihrem Mittelpunkt radial nach außen weisen.

8. Wasserfahrzeug nach einem der Ansprüche 1 bis 7, **dadurch gekennzeichnet,** daß zwischen den Rümpfen (1) ein Ruderblatt schwenkbar befestigt ist, das über einen im Bereich des Sattels angeordneten Lenker oder verschwenk- oder verdrehbaren Knauf betätigbar ist.

9. Wasserfahrzeug nach einem der Ansprüche 1 bis 8, **dadurch gekennzeichnet,** daß die beiden Rümpfe (1) durch weitere Traversen unmittelbar miteinander verbunden sind.

## Claims

1. Water-craft, especially for use by single persons, having two floats, pedals, connecting rods and a seat, whereby the floats are two bodies which are connected to each other by means of a separable rod assembly in such a way that their longitudinal axes are aligned more or less parallel to each other, **wherein** said rod assembly has a frame head (4), a fork (7) is fastened to the bottom side of said frame head (4), said fork having two arms which are penetrated at their bottom ends by a shaft (8), to the end of which are fastened by means of connecting rods (9) said pedals (10) and between said fork arms a paddle wheel (11) is disposed and connected rigidly more or less centrically to said shaft (8).

2. Water-craft according to claim 1, **wherein** said rod assembly (2) consists preferably of four traverses (3), which extend respectively from one body (1) and meet in the frame head (4).

3. Water-craft according to claim 1 or 2, **wherein** said traverses (3) project upwardly from the plane described by the top surface of said bodies (1).

4. Water-craft according to one of claims 1 to 3, **wherein** the connections between traverses (3) and bodies (1) and/or between traverses (3) and frame head (4) are detachable connections, especially screwed, plug-in or clamped connections.

5. Water-craft according to one of claims 1 to 4, **wherein** as a seat a saddle (5) is fastened to the top side of said frame head (4).

6. Water-craft according to one of claims 1 to 5, **wherein** said saddle (5) has a hand grip on its front side.

7. Water-craft according to one of claims 1 to 6, **wherein** said paddle wheel consists of a roughly circular disc (12), which is connected rigidly to said shaft (8) and which is penetrated by said shaft (8) more or less centrically, and paddle blades (13), which are connected rigidly to said disc (12) so that they point outwardly and radially from their central point.

8. Water-craft according to one of claims 1 to 7, **wherein** between said bodies (1) a rudder blade is fastened in such a way that it swivels and is operated via a control handle disposed in the region of said saddle or via a swivelling or rotating knob.

9. Water-craft according to one of claims 1 to 8, **wherein** both bodies (1) are connected directly to each other by further traverses.

## Revendications

1. Engin flottant, en particulier pour utilisation par une seule personne, avec deux flotteurs, des pédales, des vilebrequins et un siège, les flotteurs étant des coques reliées entre elles au moyen d'un ensemble de barres démontables, de telle sorte que leurs axes longitudinaux soient placés sensiblement parallèles l'un par rapport à l'autre, **caractérisé en ce que** l'ensemble de barres présente une tête de cadre (4), en ce qu'une fourche (7) munie de deux bras est fixée à la partie inférieure de la tête de cadre (4), les bras étant traversés à leur extrémité inférieure par un axe (8), aux bouts duquel les pédales (10) sont fixées par l'intermédiaire des vilebrequins (9), et en ce qu'entre les bras de la fourche une roue à aubes (11) est disposée environ au milieu de l'axe (8) et y est rigidement attachée.

2. Engin flottant selon la revendication 1, **caractérisé en** **ce que** l'ensemble de barres (2) consiste de façon préférentielle de quatre traverses (3), qui partent chacune d'une coque (1) et se rejoignent sur la tête de cadre (4).

3. Engin flottant selon la revendication 1 ou 2, **caractérisé en ce que** les traverses (3) s'étendent vers le haut à partir du plan défini par la surface supérieure des coques (1).

4. Engin flottant selon l'une des revendications 1 à 3, **caractérisé en ce que** les liaisons entre les traverses (3) et les coques (1) et/ou entre les traverses (3) et la tête de cadre (4) sont des liaisons démontables, en particulier des liaisons à vis, ou par enfichage ou coinçage.

5. Engin flottant selon l'une des revendications 1 à 4, **caractérisé en ce que** à la face supérieure de la tête de cadre (4) est fixée une selle (5) en tant que siège.

6. Engin flottant selon l'une des revendications 1 à 5, **caractérisé en ce que** la selle (5) est munie à sa face avant d'une poignée (6).

7. Engin flottant selon l'une des revendications 1 à 6, **caractérisé en ce que** la roue à aubes consiste d'un disque (12) fixé rigidement avec l'axe (8) et pratiquement circulaire, et traversé par l'axe sensiblement en son milieu et d'aubes (13), qui sont fixées au disque de telle sorte qu'elles s'étendent radialement depuis son milieu vers l'extérieur.

8. Engin flottant selon l'une des revendications 1 à 7, **caractérisé en ce que** un gouvernail est fixé de façon pivotable entre les coques (1) et est manoeuvrable au moyen d'une poignée située au niveau de la selle ou au moyen d'un pommeau basculable ou tournable.

9. Engin flottant selon l'une des revendications 1 à 8, **caractérisé en ce que** les deux coques (1) sont directement reliées entre elles par des traverses supplémentaires.
